# EUROPÄISCHE PATENTSCHRIFT

(11) **EP 3 529 122 B1**
(45) Veröffentlichungstag und Bekanntmachung des Hinweises auf die Patenterteilung: **25.12.2024**
(21) Anmeldenummer: 17807762.4
(22) Anmeldetag: 16.11.2017
(51) Int. Cl.: B61L 1/16

(54) **VERFAHREN ZUM KALIBRIEREN EINES RADSENSORS UND ENTSPRECHENDER RADSENSOR SOWIE EISENBAHNTECHNISCHE ANLAGE MIT EINEM SOLCHEN RADSENSOR**
METHOD FOR CALIBRATING A WHEEL SENSOR, CORRESPONDING WHEEL SENSOR, AND RAILWAY INSTALLATION WITH A WHEEL SENSOR OF THIS KIND
PROCÉDÉ D'ÉTALONNAGE D'UN CAPTEUR DE ROUE ET CAPTEUR DE ROUE CORRESPONDANT ET INSTALLATION FERROVIAIRE ÉQUIPÉE D'UN TEL CAPTEUR DE ROUE

(30) Priorität: 16.12.2016 DE 102016225276
(43) Veröffentlichungstag der Anmeldung: 28.08.2019
(73) Patentinhaber: Siemens Mobility GmbH, 81739 München (DE)
(72) Erfinder: HEINRICH, Klaus, 38272 Burgdorf/Berel (DE); HEISE, Carsten, 38162 Cremlingen (DE); NANNEN, Eric, 38527 Meine (DE); RADWAN, Lutz-Helge, 38518 Gifhorn (DE)
(74) Vertreter: Siemens Patent Attorneys
(86) Internationale Anmeldenummer: PCT/EP2017/079387
(87) Internationale Veröffentlichungsnummer: WO 2018/108428

(56) Entgegenhaltungen:
- EP-B1- 2 289 757
- WO-A1-99/11497
- CA-A1- 2 685 575

## Beschreibung

Im Bereich der Eisenbahnautomatisierung werden Radsensoren beispielsweise zur Raderfassung und Achszählung in Gleisfreimeldeanlagen verwendet. Darüber hinaus werden Radsensoren auch für sonstige Schalt- und Meldeaufgaben verwendet, wie beispielsweise eine zugbewirkte Ein- und Ausschaltung von Bahnübergangssicherungsanlagen oder eine Zugankündigung. Entsprechende Radsensoren, die auf unterschiedlichen Wirkprinzipien beruhen können, detektieren Räder von Schienenfahrzeugen üblicherweise aufgrund ihrer Eisenmasse. In Abhängigkeit von dem jeweiligen Sensortyp ist es hierbei erforderlich, die Beeinflussung, die der Radsensor in Abwesenheit eines zu detektierenden Rades bereits durch die Schiene erfährt, durch Kalibrieren des Radsensors als Grundzustand festzulegen. In der Praxis muss dieser Vorgang in regelmäßigen zeitlichen Abständen wiederholt werden, um beispielsweise die auftretende Abnutzung der Schiene auszugleichen beziehungsweise durch die Kalibrierung des Radsensors zu berücksichtigen. Darüber hinaus können auch weitere Änderungen und Einflussgrößen dazu führen, dass eine erneute Kalibrierung eines Radsensors erforderlich wird.

Zum Kalibrieren von Radsensoren sind üblicherweise Arbeiten im Gleisbereich erforderlich. Dabei überzeugt sich das Wartungspersonal davon, dass der zu kalibrierende Radsensor unbeeinflusst ist und führt die für den jeweiligen Sensortyp vorgeschriebene Kalibrierung beziehungsweise Einmesstätigkeit aus. Dies stellt bei der erstmaligen Montage des Radsensors keinen großen Aufwand dar, weil das Personal hierbei ohnehin vor Ort ist. Anders verhält es sich jedoch im Falle einer regelmäßig beziehungsweise zyklisch notwendigen Nachkalibrierung, da hierbei die Anwesenheit des Wartungspersonals ausschließlich für das Kalibrieren des Radsensors erforderlich ist.

Aus der europäischen Patentschrift EP 2 289 757 B1 ist ein Verfahren zum Kalibrieren eines Radsensors einer Gleisfreimeldeanlage bekannt, bei dem von einem Steuerrechner der Gleisfreimeldeanlage auf das Freiwerden eines von dem Radsensor überwachten Gleisfreimeldeabschnitts hinein die Zulässigkeit einer Kalibrierung des Radsensors anzeigendes Kalibrierungs-Freigabe-Signal an den Radsensor übermittelt wird. Auf das Empfangen des Kalibrierungs-Freigabe-Signals hin wird von dem Radsensor ermittelt, ob eine Kalibrierung durchzuführen ist, und sofern dies der Fall ist, wird diese von dem Radsensor durchgeführt. Durch dieses bekannte Verfahren wird eine automatische Kalibrierung von Radsensoren auch ohne Anwesenheit von Wartungspersonal im Gleisbereich ermöglicht. Mittels des Kalibrierungs-Freigabe-Signals wird hierbei sichergestellt, dass eine Kalibrierung des jeweiligen Radsensors ausschließlich dann stattfindet, wenn es ein ausreichend langes Zeitfenster gibt, in dem die Kalibrierung ohne eine Gefährdung des laufenden Zugbetriebs erfolgen kann.

In Dokument CA 2 685 575 A1 ist ein auf Schienen montiertes Zugerfassungssystem offenbart und beschreibt eine Sensorerkennungsvorrichtung und ein -verfahren beruhend auf dem Prinzip der Diversität. Das intelligente Spurkranzsensorsystem verwendet Sensoren auf beiden Schienen, die durch einen optimalen Abstand voneinander getrennt sind, um ein gesamtes Drehgestell darin aufzunehmen. Dies ermöglicht die Erkennung von Schienenfahrzeugen, Wartungsfahrzeugen und Lokomotiven aufgrund der unterschiedlichen Radfolgen, wenn sich das Fahrzeug über die Sensoren bewegt. Die Zeit-, Raum- und Raddiversität wird bei der Messung jeder Achse erfasst. Der Zugfortschritt wird durch Integration der Geschwindigkeits-Zeit-Kurve ermittelt. Eine Selbsttestfunktion testet die Sensoren dynamisch durch programmierbare magnetische Selbstteststimuli, die eine vollständige Zugbewegung bei jeder Geschwindigkeit über die Sensoren emulieren, so dass alle Systemreaktionen auf diesen Stimulus mit denen eines realen Zugs identisch sind.

Der vorliegenden Erfindung liegt die Aufgabe zugrunde, ein besonders flexibel einsetzbares Verfahren zum automatischen Kalibrieren beziehungsweise Einmessen eines Radsensors anzugeben.

Diese Aufgabe wird erfindungsgemäß gelöst durch ein Verfahren zum Kalibrieren eines Radsensors mit dem Merkmalen des Anspruchs 1, wobei von dem Radsensor festgestellt wird, dass eine Kalibrierung durchzuführen ist, von dem Radsensor ein für eine Durchführung der Kalibrierung geeigneter Zeitpunkt ermittelt wird und von dem Radsensor die Kalibrierung seiner selbst zu dem ermittelten Zeitpunkt durchgeführt wird.

Gemäß dem ersten Schritt des erfindungsgemäßen Verfahrens zum Kalibrieren eines Radsensors wird von dem Radsensor festgestellt, dass eine Kalibrierung durchzuführen ist. Dies bedeutet, dass der Radsensor selbst anhand von ihm bekannten Kriterien überprüft, ob eine Kalibrierung zum jeweiligen Zeitpunkt erforderlich ist oder nicht. Die diesbezügliche Entscheidung wird somit dezentral durch den jeweiligen Radsensor selbst getroffen.

Gemäß dem zweiten Schritt des erfindungsgemäßen Verfahrens wird von dem Radsensor ein für eine Durchführung der Kalibrierung geeigneter Zeitpunkt ermittelt. Dies bedeutet, dass der Radsensor nicht nur eigenständig darüber entscheidet, ob eine Kalibrierung durchzuführen ist, sondern darüber hinaus auch selbsttätig den für die Durchführung der Kalibrierung geeigneten Zeitpunkt ermittelt. Dabei erfolgt die Ermittlung des für die Kalibrierung geeigneten Zeitpunkts seitens des Radsensors ohne Beteiligung weiterer Komponenten. Dies bedeutet insbesondere, dass der Radsensor in diesem Zusammenhang keine Nachrichten oder Signale von anderen Komponenten, etwa in Form eines übergeordneten Steuerrechners, empfängt.

Gemäß dem dritten Schritt des erfindungsgemäßen Verfahrens wird von dem Radsensor die Kalibrierung seiner selbst zu dem ermittelten Zeitpunkt durchgeführt. Die eigentliche Kalibrierung wird hierbei ebenso wie die vorausgehenden Verfahrensschritte automatisch durchgeführt, d.h. ohne dass hierfür ein Eingriff von Wartungspersonal erforderlich ist.

Das erfindungsgemäße Verfahren ermöglicht somit eine automatische Kalibrierung des Radsensors, wobei alle Verfahrensschritte durch den Radsensor selbst durchgeführt werden, so dass sich dieser vollumfänglich selbsttätig kalibriert. Dies bietet insbesondere den Vorteil, dass weitere, übergeordnete Komponenten beziehungsweise eine Kommunikation mit solchen Komponenten für die Durchführung der Kalibrierung des Radsensors nicht erforderlich sind. Damit ist das erfindungsgemäße Verfahren unabhängig von der jeweiligen Funktion und Einbindung des jeweiligen Radsensors in die jeweilige eisenbahntechnische Anlage flexibel einsetzbar. So ist es bei dem erfindungsgemäßen Verfahren insbesondere nicht erforderlich, dass Daten, Nachrichten oder Signale einer anderen Komponente von dem Radsensor empfangen werden. Damit ist das erfindungsgemäße Verfahren insbesondere auch zur Kalibrierung solcher Radsensoren geeignet, die lediglich eine unidirektionale Schnittschnelle zur Übermittlung von Zählimpulsen oder Befahrungsmeldungen, beispielsweise an einen Achszählrechner, aufweisen, jedoch keine Signale empfangen können.

Es sei darauf hingewiesen, dass im Rahmen der vorliegenden Erfindung mit den Begriffen "Kalibrieren" und "Kalibrierung" jegliche Tätigkeiten und Vorgänge bezeichnet werden, bei denen der Radsensor in Bezug auf einen unbeeinflussten Zustand eingemessen beziehungsweise eingestellt wird. Hierbei erfolgt eine neue Grundeinstellung des Radsensors, die über eine einfache Driftnachführung hinausgeht. So kann die Kalibrierung des Radsensors beispielsweise ein Einstellen beziehungsweise Nachjustieren von Schaltschwellen oder sonstigen Betriebsparametern des Radsensors in Bezug auf eine oder mehrere im unbeeinflussten Zustand des Radsensors ermittelte Messgröße beziehungsweise Messgrößen umfassen.

Weiterhin sei angemerkt, dass der erste und der zweite Schritt des erfindungsgemäßen Verfahrens auch zeitlich vertauscht oder ganz oder teilweise parallel ablaufen können. Dies bedeutet, dass von dem Radsensor auch zunächst ein für die Durchführung der Kalibrierung geeigneter Zeitpunkt ermittelt werden und erst anschließend geprüft werden kann, ob tatsächlich eine Kalibrierung durchzuführen ist. Darüber hinaus kann die entsprechende Prüfung beispielsweise auch mehrere Teilschritte umfassen, von denen zumindest einer vor und zumindest einer nach der Ermittlung des für die Durchführung der Kalibrierung geeigneten Zeitpunkts durchgeführt werden kann. Weiterhin ist es auch möglich, dass die Ermittlung des für die Durchführung der Kalibrierung geeigneten Zeitpunkts mehrere Teilschritte aufweist, von denen zumindest einer vor und zumindest einer nach der Prüfung, ob eine Kalibrierung durchzuführen ist, durchgeführt wird.

Zur Vermeidung von Missverständnissen sei an dieser Stelle weiterhin darauf hingewiesen, dass im Rahmen der vorliegenden Erfindung jegliche Vorrichtung zur Detektion von Rädern oder Achsen eines Schienenfahrzeugs als Radsensor bezeichnet wird. Dies gilt unabhängig von dem jeweiligen Wirkprinzip sowie auch unabhängig davon, ob die betreffende Vorrichtung, lediglich eine an einer Seite einer Schiene angeordnete Komponente oder mehrere, an einer Seite oder zwei Seiten einer Schiene angeordnete Komponenten umfasst. Im letzteren Fall kann der Radsensor beispielsweise zumindest eine Sendeeinrichtung und zumindest eine Empfangseinrichtung aufweisen. In Abhängigkeit von der jeweiligen Ausführungsform und Verwendung sind Radsensoren im Sinne der vorliegenden Erfindung auch unter den Begriffen "Zählpunkt", "Achszählpunkt" oder "Schienenkontakt" bekannt.

Das erfindungsgemäße Verfahren ist derart ausgebildet, dass der für die die Durchführung der Kalibrierung geeignete Zeitpunkt von dem Radsensor anhand eines erkannten Endes einer Befahrung des Radsensors durch ein Schienenfahrzeug ermittelt wird. Dies ist vorteilhaft, da nach dem Ende einer Befahrung des Radsensors, d.h. beispielsweise nach abgeschlossener Vorbeifahrt eines Zuges, in der Regel ein für die Kalibrierung ausreichend langes Zeitfenster zur Verfügung steht, in dem unter Berücksichtigung der minimalen Zugfolge keine weitere Befahrung zu erwarten ist.

Erfindungsgemäß wird das Ende der Befahrung des Radsensors durch das Schienenfahrzeug von dem Radsensor unter Berücksichtigung einer zeitlichen Abfolge des Detektierens von Rädern des Schienenfahrzeugs erkannt. Im Falle einer Überfahrt eines Schienenfahrzeugs, etwa in Form eines Zuges, werden durch den jeweiligen Radsensor innerhalb eines bestimmten Zeitraums mehrere Räder detektiert. Unter Berücksichtigung der zeitlichen Abfolge des Detektierens der Räder des Schienenfahrzeugs kann hierbei seitens des Radsensors auf das Ende der Befahrung geschlossen und damit festgestellt werden, dass ein für die Durchführung der Kalibrierung geeigneter Zeitpunkt vorliegt.

Vorteilhafterweise kann das erfindungsgemäße Verfahren hierbei ferner derart weitergebildet sein, dass das Ende der Befahrung des Radsensors durch das Schienenfahrzeug von dem Radsensor erkannt wird, sofern innerhalb einer vorbestimmten oder durch den Radsensor bestimmbaren Zeitspanne kein weiteres Rad durch den Radsensor detektiert wird. Vorteilhafterweise wird die vorbestimmte oder durch den Radsensor bestimmbare Zeitspanne hierbei derart gewählt, dass sie wesentlich länger ist als die Pausen zwischen dem Detektieren einzelner Räder des Schienenfahrzeugs, so dass mit hoher Zuverlässigkeit darauf geschlossen werden kann, dass das Schienenfahrzeug den Radsensor tatsächlich vollständig passiert hat.

Gemäß einer weiteren besonders bevorzugten Ausführungsform des erfindungsgemäßen Verfahrens wird die Geschwindigkeit des Schienenfahrzeugs und/oder eine Geschwindigkeitsänderung des Schienenfahrzeugs von dem Radsensor ermittelt und beim Erkennen des Endes der Befahrung des Radsensors berücksichtigt. Hierdurch soll insbesondere vermieden werden, dass aufgrund eines Abbremsens oder zum Stillstandkommens des Schienenfahrzeugs seitens des Radsensors fälschlicherweise angenommen wird, dass das Schienenfahrzeug den Radsensor bereits vollständig passiert hat. Dabei kann die Geschwindigkeit oder Geschwindigkeitsänderung des Schienenfahrzeugs seitens des Radsensors beispielsweise aufgrund des zeitlichen Abstands des Detektierens von Rädern des Schienenfahrzeugs bestimmt werden. So deuten größer werdende zeitliche Abstände auf eine Verlangsamung des Schienenfahrzeugs hin, was in Abhängigkeit der Zeiten zwischen den Detektionen der einzelnen Räder gegebenenfalls ein Hinweis darauf sein kann, dass das Schienenfahrzeug im Bereich des Radsensors zum Stillstand kommt beziehungsweise gekommen ist. In Abhängigkeit von der Art des jeweiligen Radsensors kann beispielsweise auch aus der Länge der von dem Radsensor erfassten Radimpulse oder auch aus der Anstiegs- und/oder Abfallgeschwindigkeit der Flanken der Radimpulse auf die Geschwindigkeit des Schienenfahrzeugs geschlossen werden. Dabei ist zu beachten, dass eine exakte Geschwindigkeitsermittlung nicht erforderlich ist, da lediglich solche Situationen erkannt werden sollen, in denen das Schienenfahrzeug im Bereich des Radsensors sehr langsam fährt beziehungsweise zum Stillstand kommt. In diesem Fall kann der Radsensor nach Erkennen der entsprechenden Situation vorteilhafterweise eine fällige Kalibrierung dahingehend verschieben, dass der jeweilige Zeitpunkt als für eine Durchführung der Kalibrierung ungeeignet erkannt wird. Gleiches kann beispielsweise auch für den Fall gelten, dass ein von dem Radsensor erfasster Ruhewert vor und nach einer Befahrung unterschiedlich ist, da dies ein Anzeichen dafür sein kann, dass möglicherweise ein Rad des Schienenfahrzeugs auf dem Radsensor beziehungsweise im Bereich des Radsensors steht.

Von dem Radsensor kann auf unterschiedliche Art und Weise festgestellt werden, ob beziehungsweise dass eine Kalibrierung durchzuführen ist. Im Rahmen des erfindungsgemäßen Verfahrens ist hierbei lediglich von Bedeutung, dass der entsprechende Kalibrierungsbedarf seitens des Radsensors vollständig autonom festgestellt wird.

Vorteilhafterweise kann das erfindungsgemäße Verfahren auch derart ausgestaltet sein, dass von dem Radsensor unter Berücksichtigung eines Vergleichs zumindest eines Messwertes mit zumindest einem Sollwert festgestellt wird, dass eine Kalibrierung durchzuführen ist. Dies ist vorteilhaft, da durch einen entsprechenden Vergleich eine bedarfsgerechte Kalibrierung gewährleistet werden kann. Dies bedeutet insbesondere, dass eine Kalibrierung des Radsensors ausschließlich dann vorgenommen wird, wenn diese aufgrund einer Abweichung des zumindest einen Messwertes, der sich vorzugsweise auf den unbeeinflussten Zustand des Radsensors bezieht, tatsächlich erforderlich ist.

Gemäß einer weiteren besonders bevorzugten Weiterbildung des erfindungsgemäßen Verfahrens wird hierbei ein zeitlicher Mittelwert des zumindest einen Messwertes gebildet und der zeitliche Mittelwert des zumindest einen Messwertes mit dem zumindest einen Sollwert verglichen. Durch die Verwendung eines zeitlichen Mittelwertes des zumindest einen Messwertes wird gewährleistet, dass einzelne von dem Sollwert abweichende Messwerte nicht unmittelbar eine Kalibrierung des Radsensors zur Folge haben.

Vorzugsweise wird der zeitliche Mittelwert des zumindest einen Messwerts über eine Zeitdauer von einem Tag oder von mehreren Tagen gebildet. Dies ist dahingehend vorteilhaft, dass sich in diesem Fall insbesondere auch tageszeitabhängige Effekte, etwa in Form einer Temperaturabhängigkeit, herausmitteln und vermieden wird, dass entsprechende Effekte Kalibrierungen des Radsensors auslösen. Bei einer Mittelung des zumindest einen Messwertes über einen Tag, d.h. eine Zeitdauer von exakt oder zumindest im Wesentlichen 24 Stunden, oder mehrere Tage, d.h. im Wesentlichen ein Vielfaches von 24 Stunden, werden entsprechende tageszeitabhängige Effekte vorteilhafterweise auf einfache Art und Weise berücksichtigt.

Gemäß einer weiteren besonders bevorzugten Ausgestaltung des erfindungsgemäßen Verfahrens wird von dem Radsensor festgestellt, dass eine Kalibrierung durchzuführen ist, sofern der Vergleich des zumindest einen Messwertes mit dem zumindest einen Sollwert eine in einem vorbestimmten Wertebereich liegende Abweichung ergibt. Dies bedeutet einerseits, dass die Abweichung einen gewissen Mindestbetrag übersteigen muss, um eine Kalibrierung des Radsensors auszulösen. Dem liegt die Überlegung zugrunde, dass nicht bereits kleinste Abweichungen zwischen dem zumindest einen Messwert und dem zumindest einen Sollwert, bei dem es sich beispielsweise um einen im Rahmen einer vorherigen Kalibrierung erfassten Messwert handeln kann, zu einer Kalibrierung des Radsensors führen sollen. Darüber hinaus kann eine Kalibrierung des Radsensors in Abhängigkeit von den jeweiligen Umständen auch dann unterbleiben, wenn die Abweichung zwischen dem zumindest einen Messwert und dem zumindest einen Sollwert betragsmäßig zu groß ist. In diesem Fall übersteigt die Abweichung somit den "kalibrier-baren Bereich", so dass eine Kalibrierung des Radsensors nicht zweckmäßig ist. Gründe hierfür können beispielsweise eine Störung des Radsensors, eine Beeinflussung des Radsensors durch ein Rad oder ein Abfallen des Radsensors von der Schiene sein.

Alternativ oder zusätzlich zu den zuvor genannten bevorzugten Weiterbildungen des erfindungsgemäßen Verfahrens kann dieses vorteilhafterweise auch derart ausgeprägt sein, dass von dem Radsensor festgestellt wird, dass eine Kalibrierung durchzuführen ist, sofern seit der letzten Kalibrierung eine vorbestimmte Zeitdauer vergangen ist. Dabei kann eine entsprechende zeitliche Bedingung für sich allein verwendet werden oder aber mit einem Vergleich zumindest eines Messwertes mit zumindest einem Sollwert verknüpft werden, so dass eine Kalibrierung des Radsensors beispielsweise ausschließlich dann erfolgt beziehungsweise erforderlich ist, wenn seit der letzten Kalibrierung eine vorbestimmte Zeitdauer überschritten ist und gleichzeitig eine Abweichung eines Messwertes des Radsensors von einem Sollwert festgestellt wird.

Das erfindungsgemäße Verfahren ist sowohl für einkanalige als auch für zweikanalige Radsensoren anwendbar. Dabei werden zweikanalige Radsensoren, die auch als Doppelsensoren bezeichnet werden, üblicherweise für eine Richtungserkennung von Schienenfahrzeugen verwendet.

Vorteilhafterweise kann das erfindungsgemäße Verfahren derart ausgeprägt sein, dass das Verfahren bei einem Radsensor mit zwei Sensorkanälen in jedem der beiden Sensorkanäle unabhängig voneinander durchgeführt wird. Dies bietet den Vorteil, dass jeder der beiden Sensorkanäle eigenständig über Bedarf und Zeitpunkt seiner Kalibrierung entscheiden kann. Hierdurch werden insbesondere Abhängigkeiten zwischen den Sensorkanälen vermieden, durch die gegebenenfalls die Sicherheit des Radsensors beeinträchtigt werden könnte.

Alternativ zu der zuvor genannten Ausführungsform kann das erfindungsgemäße Verfahren vorteilhafterweise auch derart weitergebildet sein, dass das Verfahren bei einem Radsensor mit zwei Sensorkanälen übergreifend für beide Sensorkanäle durchgeführt wird. Dies bietet den Vorteil, dass einerseits eine Abstimmung zwischen den beiden Sensorkanälen dahingehend möglich ist, dass diese nicht gleichzeitig eine Kalibrierung durchführen. Dies kann beispielsweise dahingehend vorteilhaft sein, dass durch den jeweils anderen Sensorkanal auch während der laufenden Kalibrierung eine unvorhergesehene Befahrung erkannt werden kann, was in Bezug auf die signaltechnische Sicherheit des Radsensors vorteilhaft sein kann. Darüber hinaus besteht grundsätzlich auch die Möglichkeit, dass im Rahmen der Kalibrierung des Radsensors Informationen der beiden Sensorkanäle zusammengeführt werden, um beispielsweise die Geschwindigkeit eines vorbeifahrenden Schienenfahrzeugs zu ermitteln und diese bei der Entscheidung, wann ein geeigneter Zeitpunkt für eine erforderliche Kalibrierung vorliegt, zu berücksichtigen.

Die Erfindung betrifft darüber hinaus einen Radsensor, insbesondere für eine Gleisfreimeldeanlage gemäß Anspruch 11. Hinsichtlich des Radsensors liegt der vorliegenden Erfindung die Aufgabe zugrunde, einen Radsensor anzugeben, der ein besonders flexibel einsetzbares Verfahren zum automatischen Kalibrieren beziehungsweise Einmessen des Radsensors unterstützt.

Diese Aufgabe wird erfindungsgemäß gelöst durch einen Radsensor, insbesondere für eine Gleisfreimeldeanlage, wobei der Radsensor derart ausgebildet ist, dass er feststellt, dass eine Kalibrierung durchzuführen ist, einen für eine Durchführung der Kalibrierung geeigneten Zeitpunkt ermittelt und die Kalibrierung seiner selbst zu dem ermittelten Zeitpunkt durchführt.

Die Vorteile des erfindungsgemäßen Radsensors entsprechen denjenigen des erfindungsgemäßen Verfahrens, so dass diesbezüglich auf die entsprechenden vorstehenden Ausführungen verwiesen wird.

Gemäß einer besonders bevorzugten Weiterbildung ist der erfindungsgemäße Radsensor zum Durchführen des Verfahrens gemäß einer der zuvor beschriebenen bevorzugten Weiterbildungen des erfindungsgemäßen Verfahrens ausgebildet. Dabei entsprechen die Vorteile der jeweiligen Weiterbildung des erfindungsgemäßen Radsensors wiederum denjenigen der entsprechenden bevorzugten Weiterbildung des erfindungsgemäßen Verfahrens, so dass auch diesbezüglich auf die entsprechenden vorstehenden Erläuterungen verwiesen wird.

Die Erfindung umfasst des Weiteren eine eisenbahntechnische gemäß Anspruch 13.

Im Folgenden wird die Erfindung anhand von Ausführungsbeispielen näher erläutert. Hierzu zeigt
- Figur 1: zur Erläuterung eines Ausführungsbeispiels des erfindungsgemäßen Verfahrens in einer schematischen Skizze von einem Radsensor während einer Befahrung durch ein Schienenfahrzeug detektierte Signale und
- Figur 2: zur weiteren Erläuterung des Ausführungsbeispiels des erfindungsgemäßen Verfahrens ein Ablaufdiagramm.

Figur 1 zeigt zur Erläuterung eines Ausführungsbeispiels des erfindungsgemäßen Verfahrens in einer schematischen Skizze von einem Radsensor während einer Befahrung durch ein Schienenfahrzeug detektierte Signale. Dargestellt sind Signale S₁ bis S₃₂, die von einem Radsensor im Rahmen einer Befahrung durch ein Schienenfahrzeug erfasst werden. Dabei ist der Begriff "Befahrung" so zu verstehen, dass sich die Räder des Schienenfahrzeugs durch einen Detektionsbereich des Radsensors bewegen und folglich durch diesen erfasst werden. Der entsprechende Radsensor kann für unterschiedliche Schalt- und Steueraufgaben im Rahmen eines automatisierten Eisenbahnbetriebs verwendet werden und insbesondere Bestandteil einer Gleisfreimeldeanlage sein. Entsprechend der Darstellung in der Figur 1 werden die Signale S₁ bis S₃₂ von dem Radsensor zu Zeitpunkten t₁ bis t₃₂ erfasst. Im Rahmen des beschriebenen Ausführungsbeispiels sei beispielhaft angenommen, dass das Schienenfahrzeug aus acht Fahrzeugen mit jeweils vier Achsen besteht, wobei jeweils zwei Achsen in einem Drehgestell zusammengefasst sein können. In diesem Fall könnten beispielsweise jeweils die Signale S₁ bis S₄, S₅ bis S₈, S₉ bis S₁₂, S₁₃ bis S₁₆, S₁₇ bis S₂₀, S₂₁ bis S₂₄, S₂₅ bis S₂₈ und S₂₉ bis S₃₂ auf Räder eines entsprechenden Fahrzeugs beziehungsweise Fahrzeugteils, etwa in Form einer Lokomotive oder eines Wagens, des Schienenfahrzeugs zurückzuführen sein.

In Figur 1 ist erkennbar, dass der maximale zeitliche Abstand zwischen den aufeinander folgenden Signalen S₁ bis S₃₂, der mit Δtₘₐₓ gekennzeichnet ist, zwischen dem Detektieren der zweiten und der dritten Achse des ersten Fahrzeugs auftritt. Üblicherweise beträgt der maximale Achsabstand innerhalb eines Schienenfahrzeugs etwa 20m, so dass sich aus der jeweiligen Geschwindigkeit des Schienenfahrzeugs beziehungsweise einer erwarteten Geschwindigkeit desselben auf den maximalen Abstand Δtₘₐₓ zwischen den aufeinander folgenden Signalen S₁ bis S₃₂ folgern lässt. Es sei darauf hingewiesen, dass der maximale zeitliche Abstand Δtₘₐₓ in Abhängigkeit von einer möglichen Geschwindigkeitsänderung des Schienenfahrzeugs und den jeweiligen Fahrzeugtypen selbstverständlich auch bei einem anderen der Fahrzeuge des Schienenfahrzeugs auftreten könnte.

Sofern nun von dem Radsensor festgestellt worden ist, dass eine Kalibrierung seiner selbst durchzuführen ist, kann dieser einen für eine Durchführung der Kalibrierung geeigneten Zeitpunkt ermitteln. Dabei kann der Radsensor den Zeitpunkt, an dem eine Kalibrierung ausgelöst werden soll beziehungsweise auszulösen ist, im Wesentlichen aus den Zustandsfolgen "belegt" / "frei" einer oder im Falle eines zweikanaligen Doppelsensors beider Sensorsysteme ableiten. Im letzteren Fall kann die Entscheidung über den Zeitpunkt, an dem eine Kalibrierung zulässig beziehungsweise für eine Kalibrierung geeignet ist, in jedem Teilsystem beziehungsweise Kanal des Radsensors beziehungsweise Achszählpunkts separat oder aus dem Ergebnis beider Teilsysteme getroffen werden. Wesentlich ist hierbei, dass weitere Komponenten, wie beispielsweise ein Achszählrechner in der Innenanlage, an der Ermittlung des für die Durchführung der Kalibrierung geeigneten Zeitpunkts nicht beteiligt sind. Dies ist insbesondere in solchen Fällen vorteilhaft, in denen hierdurch eine Änderung der Schnittstelle zwischen dem jeweiligen Radsensor und der Innenanlage vermieden wird.

In dem Ausführungsbeispiel der Figur 1 wird seitens des Radsensors nach dem letzten Signal S₃₂ zum Zeitpunkt t₃₂ bis zu einem Zeitpunkt t₃₃ keine weitere Befahrung, d.h. keine weitere Achse, detektiert. Damit ist die Pause Δtₑ nach dem Detektieren der letzten Achse des Schienenfahrzeugs mittels des Signals S₃₂ deutlich größer als der maximale zeitliche Abstand Δtₘₐₓ zwischen den aufeinander folgenden Signalen S₁ bis S₃₂. Dies wird seitens des Radsensors als Kriterium dafür verwendet, das Ende der Befahrung des Radsensors durch das betreffende Schienenfahrzeug zu erkennen und damit den Zeitpunkt t₃₃ als einen für die Durchführung der Kalibrierung geeigneten Zeitpunkt zu ermitteln. Aufgrund üblicher Zugfolgeabstände wird hierdurch gewährleistet, dass während der Kalibrierung keine Befahrung des Radsensors zu erwarten ist und damit der Kalibriervorgang die Erkennung und Meldung einer Überfahrt eines nachfolgenden Schienenfahrzeugs nicht beeinträchtigt.

Unabhängig hiervon ist der Radsensor jedoch vorteilhafterweise derart ausgestaltet, dass er auch während der Kalibrierung Radüberfahrten korrekt melden oder aber diese zumindest erkennen und eine Fehlermeldung absetzen kann. Hierbei sind je nach Ausführung des jeweiligen Radsensors unterschiedliche Ausführungsformen möglich. So dauern auch kürzeste Radüberfahrten, d.h. mit der höchsten auftretenden Geschwindigkeit, typischerweise etwa 3ms. Sofern der Radsensor sich schneller kalibriert oder durch eine Kalibrierung bezüglich seiner Detektionsfähigkeit nicht beeinträchtigt wird, hat das Durchführen der Kalibrierung keine Auswirkung auf die Zuverlässigkeit des Radsensors. Falls die Situation auftritt, dass der Radsensor aufgrund beziehungsweise während seiner Kalibrierung keine fehlerfreie Zählung durchführt, so führt dies im Falle eines Einzelfehlers zumindest bei einem Radsensor einer Achszähleinrichtung auch für den Fall, dass wider Erwarten eine Befahrung des Radsensors während der Kalibrierung stattfindet, nicht zu einer sicherheitskritischen Situation. Zwar könnte hierdurch ein Achszählfehler entstehen, der gegebenenfalls eine Störung des Zugbetriebs zur Folge hat; sofern zuverlässig ausgeschlossen werden kann, dass der Radsensor gegenüber einer vollständigen Vorbeifahrt eines Schienenfahrzeugs "blind" ist, ist ein entsprechender Achszählfehler jedoch nicht sicherheitskritisch.

Entsprechend den vorstehenden Ausführungen kann der für die Durchführung der Kalibrierung geeignete Zeitpunkt von dem Radsensor anhand eines erkannten Endes einer Befahrung des Radsensors durch ein Schienenfahrzeug ermittelt werden und sodann von dem Radsensor die Kalibrierung seiner selbst zu dem ermittelten Zeitpunkt durchgeführt werden. Wie anhand der Darstellung der Figur 1 erläutert, kann das Ende der Befahrung des Radsensors durch das Schienenfahrzeug hierbei von dem Radsensor unter Berücksichtigung einer zeitlichen Abfolge des Detektierens von Rädern des Schienenfahrzeugs erkannt werden. Konkret kann das Ende der Befahrung des Radsensors durch das Schienenfahrzeug hierbei von dem Radsensor beispielsweise dann erkannt werden, wenn innerhalb einer vorbestimmten oder durch den Radsensor bestimmbaren Zeitspanne Δtₑ kein weiteres Rad durch den Radsensor detektiert wird. Dabei kann die Zeitspanne dahingehend vorbestimmt sein, dass sie beispielsweise auf einen konstanten Wert von beispielsweise 45s festgelegt wird.

Alternativ hierzu kann die Zeitspanne beispielsweise auch durch den Radsensor selbst bestimmt werden. Hierbei ist es beispielsweise denkbar, dass die Zeitspanne Δtₑ ein Vielfaches des von dem Radsensor detektierten maximalen Abstands Δtₘₐₓ zwischen den aufeinander folgenden Signalen S₁ bis S₃₂ beträgt. So kann die Zeitspanne Δtₑ beispielsweise als das fünf- oder zehnfache des maximalen zeitlichen Abstands Δtₘₐₓ gewählt beziehungsweise von dem Radsensor selbst bestimmt werden. Gegebenenfalls kann hierbei beispielsweise auch das Bremsvermögen der auf der jeweiligen Strecke verkehrenden Züge berücksichtigt werden, um auch im Falle eines Abbremsens des jeweiligen Schienenfahrzeugs im Bereich des betreffenden Radsensors zuverlässig ausschließen zu können, dass das Schienenfahrzeug im Bereich des Radsensors stark abgebremst hat sowie gegebenenfalls zum Stillstand gekommen ist und damit die Befahrung des Radsensors noch nicht abgeschlossen ist. Gegebenenfalls kann hierbei auch die Geschwindigkeit des Schienenfahrzeugs und/oder eine Geschwindigkeitsänderung desselben von dem Radsensor ermittelt und beim Erkennen des Endes der Befahrung des Radsensors berücksichtigt werden. Nachdem im Zusammenhang mit Figur 1 insbesondere erläutert worden ist, wie seitens des Radsensors ein für eine Durchführung der Kalibrierung geeigneter Zeitpunkt ermittelt werden kann, soll im Folgenden anhand von Figur 2 das Ausführungsbeispiel des erfindungsgemäßen Verfahrens weitergehend erläutert werden.

Figur 2 zeigt zur weiteren Erläuterung des Ausführungsbeispiels des erfindungsgemäßen Verfahrens ein Ablaufdiagramm.

Im Rahmen des im Folgenden beispielhaft beschriebenen Algorithmus sei angenommen, dass in einem Verfahrensschritt 10 zunächst geprüft wird, ob seit der letzten Kalibrierung eine vorbestimmte Zeitdauer vergangen ist. Dabei kann die vorbestimmte Zeitdauer beispielsweise einen Monat oder auch drei Monate betragen, in welchem Fall die Kalibrierung des Radsensors maximal monatlich beziehungsweise maximal alle drei Monate durchgeführt werden würde. Sofern die Bedingung erfüllt ist, d.h. die vorbestimmte Zeitdauer seit der letzten Kalibrierung vergangen ist, geht das Verfahren mit dem Schritt 20 weiter; anderenfalls geht es dahingehend zum Ausgangspunkt zurück, dass beispielsweise in regelmäßigen zeitlichen Abständen wiederum geprüft wird, ob zwischenzeitlich die vorbestimmte Zeitdauer seit der letzten Kalibrierung vergangen ist.

In dem Verfahrensschritt 20 wird seitens des Radsensors geprüft, ob eine Kalibrierung unter Berücksichtigung eines Vergleichs zumindest eines Messwertes mit zumindest einem Sollwert erforderlich ist. In dem beschriebenen Ausführungsbeispiel sei hierbei angenommen, dass in einem Verfahrensschritt 30 durch den Radsensor ein zeitlicher Mittelwert eines Messwertes in Form einer Richt- beziehungsweise Ruhespannung des Radsensors gebildet wird und dieser Mittelwert in einem Verfahrensschritt 40 als Eingangsgröße dem Prüfungsschritt 20 zugeführt wird. Vorteilhafterweise erfolgt hierbei eine zeitliche Mittelwertbildung über eine Zeitdauer von einem Tag oder von mehreren Tagen, um insbesondere tageszeitabhängige Effekte, wie beispielsweise Temperatureffekte, herauszumitteln.

Der Radsensor prüft in Verfahrensschritt 20 anhand eines Vergleichs des zumindest einen Messwertes in Form des Mittelwertes der Richtspannung im Ruhezustand mit einem Sollwert, etwa in Form des im Rahmen der letzten Kalibrierung ermittelten Wertes der Richtspannung, ob eine in einem vorbestimmten Wertebereich liegende Abweichung vorliegt. Dabei wird somit eine Prüfung dahingehend vorgenommen, dass die betreffende Abweichung nicht zu groß und nicht zu klein ist und sich der Radsensor somit in einem "kalibrierbaren Bereich" befindet. Sofern dies der Fall ist, schreitet das Verfahren zu dem Verfahrensschritt 50 weiter. Anderenfalls springt das Verfahren wieder auf den Ausgangspunkt zurück, da eine Kalibrierung des Radsensors unter Berücksichtigung des Messwertes nicht erforderlich beziehungsweise nicht zweckmäßig ist.

In dem Verfahrensschritt 50 wird nun von dem Radsensor, nachdem in den vorhergehenden Schritten festgestellt worden ist, dass eine Kalibrierung durchzuführen ist, ein für die Durchführung der Kalibrierung geeignete Zeitpunkt ermittelt. Dies bedeutet, dass der Radsensor prüft, ob er mit einem Rad eines Schienenfahrzeugs belegt ist oder eine entsprechende Belegung beziehungsweise Befahrung zu erwarten ist. Entsprechend den Ausführungen in Zusammenhang mit der Figur 1 kann dies beispielsweise dadurch geschehen, dass der Radsensor das Ende einer Befahrung des Radsensors durch ein Schienenfahrzeug erkennt und den betreffenden Zeitpunkt als für die Kalibrierung geeigneten Zeitpunkt ermittelt. Sofern der Radsensor den jeweiligen Zeitpunkt als für die Kalibrierung seiner selbst geeignet ermittelt hat, führt der Radsensor in dem Verfahrensschritt 60 die Kalibrierung seiner selbst durch. Anderenfalls prüft der Radsensor insbesondere bei seiner nächsten Befahrung durch ein Schienenfahrzeug erneut, ob beziehungsweise wann ein für die Kalibrierung des Radsensors geeigneter Zeitpunkt vorliegt.

Nach der im Verfahrensschritt 60 erfolgten Kalibrierung des Radsensors wird in dem Verfahrensschritt 70 ein Zeitzähler zurückgesetzt beziehungsweise ein Zeitstempel gesetzt. Diese Information kann von dem Radsensor in der Folge beim nächsten Durchlaufen des Verfahrensschritts 10 genutzt werden, um zu entscheiden, ob aus zeitlicher Sicht eine Kalibrierung des Radsensors erforderlich ist.

Entsprechend den vorstehenden Ausführungen im Zusammenhang mit dem Ausführungsbeispiel des erfindungsgemäßen Verfahrens weisen dieses sowie ein zur Durchführung des Verfahrens ausgebildeter Radsensor insbesondere den Vorteil auf, dass die Kalibrierung des Radsensors vollumfänglich durch diesen selbst gesteuert und durchgeführt wird. Dies bedeutet insbesondere, dass auch die Ermittlung eines für die Kalibrierung geeigneten Zeitpunkts allein durch den Radsensor erfolgt. Durch die entsprechende automatische, selbsttätige Kalibrierung des Radsensors besteht einerseits der Vorteil, dass aufgrund der Ermittlung des Bedarfs einer Kalibrierung durch den Radsensor selbst vorgegebene feste Prüffristen entfallen können. Weiterhin kann die selbstständige Durchführung der Kalibrierung durch den Radsensor vorteilhafterweise auch zu einer Steigerung der Verfügbarkeit des Radsensors und damit der eisenbahntechnischen Anlage, deren Bestandteil er ist, führen. Dadurch, dass keine Informationsübertragung von anderen Komponenten an den Radsensor zur Durchführung der Kalibrierung erforderlich ist, ist das Verfahren darüber hinaus vorteilhafterweise auch für solche Situationen beziehungsweise Radsensoren anwendbar, bei denen lediglich eine unidirektionale Schnittstelle zwischen dem Radsensor und beispielsweise einem Achszählrechner zur Verfügung steht, so dass eine entsprechende Informationsübertragung nicht möglich wäre beziehungsweise eine Änderung der Schnittstelle, beispielsweise zur Innenanlage, erforderlich machen würde.

## Patentansprüche

1. Verfahren zum Kalibrieren eines Radsensors, wobei
- von dem Radsensor festgestellt wird, dass eine Kalibrierung durchzuführen ist (10, 20),
- von dem Radsensor ein für eine Durchführung der Kalibrierung geeigneter Zeitpunkt ermittelt wird (50) und
- von dem Radsensor die Kalibrierung seiner selbst zu dem ermittelten Zeitpunkt durchgeführt wird (60),
**dadurch gekennzeichnet, dass** der für die Durchführung der Kalibrierung geeignete Zeitpunkt von dem Radsensor anhand eines erkannten Endes einer Befahrung des Radsensors durch ein Schienenfahrzeug unter Berücksichtigung einer zeitlichen Abfolge des Detektierens von Rädern des Schienenfahrzeugs ermittelt wird (50).

2. Verfahren nach Anspruch 1,
**dadurch gekennzeichnet, dass** das Ende der Befahrung des Radsensors durch das Schienenfahrzeug von dem Radsensor erkannt wird, sofern innerhalb einer vorbestimmten oder durch den Radsensor bestimmbaren Zeitspanne kein weiteres Rad durch den Radsensor detektiert wird (50) .

3. Verfahren nach Anspruch 2 ,
**dadurch gekennzeichnet, dass** die Geschwindigkeit des Schienenfahrzeugs und/oder eine Geschwindigkeitsänderung des Schienenfahrzeugs von dem Radsensor ermittelt und beim Erkennen des Endes der Befahrung des Radsensors berücksichtigt wird (50).

4. Verfahren nach einem der vorangehenden Ansprüche,
**dadurch gekennzeichnet, dass** von dem Radsensor unter Berücksichtigung eines Vergleichs zumindest eines Messwertes mit zumindest einem Sollwert festgestellt wird, dass eine Kalibrierung durchzuführen ist (20).

5. Verfahren nach Anspruch 4,
**dadurch gekennzeichnet, dass** ein zeitlicher Mittelwert des zumindest einen Messwertes gebildet wird (30, 40) und der zeitliche Mittelwert des zumindest einen Messwertes mit dem zumindest einem Sollwert verglichen wird (50).

6. Verfahren nach Anspruch 5,
**dadurch gekennzeichnet, dass** der zeitliche Mittelwert des zumindest einen Messwertes über eine Zeitdauer von einem Tag oder von mehreren Tagen gebildet wird (30, 40).

7. Verfahren nach einem der Ansprüche 4 bis 6,
**dadurch gekennzeichnet, dass** von dem Radsensor festgestellt wird, dass eine Kalibrierung durchzuführen ist, sofern der Vergleich des zumindest einen Messwertes mit dem zumindest einen Sollwert eine in einem vorbestimmten Wertebereich liegende Abweichung ergibt (20).

8. Verfahren nach einem der vorangehenden Ansprüche,
**dadurch gekennzeichnet, dass** von dem Radsensor festgestellt wird, dass eine Kalibrierung durchzuführen ist, sofern seit der letzten Kalibrierung eine vorbestimmte Zeitdauer vergangen ist (10).

9. Verfahren nach einem der vorangehenden Ansprüche,
**dadurch gekennzeichnet, dass** das Verfahren bei einem Radsensor mit zwei Sensorkanälen in jedem der beiden Sensorkanäle unabhängig voneinander durchgeführt wird.

10. Verfahren nach einem der Ansprüche 1 bis 8,
**dadurch gekennzeichnet, dass** das Verfahren bei einem Radsensor mit zwei Sensorkanälen übergreifend für beide Sensorkanäle durchgeführt wird.

11. Radsensor, insbesondere für eine Gleisfreimeldeanlage, wobei der Radsensor derart ausgebildet ist, dass er
- feststellt, dass eine Kalibrierung durchzuführen ist (10, 20),
- einen für eine Durchführung der Kalibrierung geeigneten Zeitpunkt ermittelt (50) und
- die Kalibrierung seiner selbst zu dem ermittelten Zeitpunkt durchführt (60),
**dadurch gekennzeichnet, dass** der für die Durchführung der Kalibrierung geeignete Zeitpunkt von dem Radsensor anhand eines erkannten Endes einer Befahrung des Radsensors durch ein Schienenfahrzeug unter Berücksichtigung einer zeitlichen Abfolge des Detektierens von Rädern des Schienenfahrzeugs ermittelt wird (50).

12. Radsensor nach Anspruch 11,
**dadurch gekennzeichnet, dass** der Radsensor zum Durchführen des Verfahrens nach einem der Ansprüche 2 bis 10 ausgebildet ist.

13. Eisenbahntechnische Anlage, insbesondere Gleisfreimeldeanlage, mit zumindest einem Radsensor nach einem der Ansprüche 11 oder 12.

## Claims

1. Method for calibrating a wheel sensor, wherein
- the wheel sensor establishes that a calibration procedure is to be performed (10, 20),
- the wheel sensor ascertains (50) a point in time that is suitable for the calibration procedure to be performed and
- the wheel sensor performs (60) the self-calibration at the ascertained point in time,
**characterised in that**
the point in time that is suitable for the calibration procedure to be performed is ascertained (50) by the wheel sensor with reference to the fact that it has been identified that a rail-borne vehicle has completely driven past the wheel sensor by taking into consideration a temporal sequence of detecting wheels of the rail-borne vehicle.

2. Method according to claim 1,
**characterised in that**
the wheel sensor identifies that a rail-borne vehicle has completely driven past the wheel sensor insofar as the wheel sensor does not detect (50) a further wheel within a predetermined time period or within a time period that may be determined by the wheel sensor.

3. Method according to claim 2,
**characterised in that**
the wheel sensor ascertains the velocity of the rail-borne vehicle and/or a change in the velocity of the rail-borne vehicle and takes this into consideration (50) when identifying that the rail-borne vehicle has completely driven past the wheel sensor.

4. Method according to one of the preceding claims **characterised in that**
by taking into consideration a comparison of at least one measured value with at least one desired value, the wheel sensor establishes that a calibration procedure is to be performed (20).

5. Method according to claim 4,
**characterised in that**
a temporal mean value of the at least one measured value is formed (30, 40) and the temporal mean value of the at least one measured value is compared (50) with the at least one desired value.

6. Method according to claim 5,
**characterised in that**
the temporal mean value of the at least one measured value is formed over a time period of one day or of multiple days (30, 40) .

7. Method according to one of claims 4 to 6,
**characterised in that**
the wheel sensor establishes that a calibration procedure is to be performed insofar as the comparison of at least one measured value with the at least one desired value results (20) in a deviation that lies in a predetermined value range.

8. Method according to one of the preceding claims, **characterised in that**
the wheel sensor establishes that a calibration procedure is to be performed insofar as a predetermined time period has elapsed since the last calibration procedure (10).

9. Method according to one of the preceding claims, **characterised in that**
in the case of a wheel sensor having two sensor channels the method is performed in each of the two sensor channels independently of one another.

10. Method according to one of claims 1 to 8,
**characterised in that**
in the case of a wheel sensor having two sensor channels the method is performed across both sensor channels.

11. Wheel sensor, in particular for a track clear signalling installation, wherein the wheel sensor is configured in such a manner that
- it establishes that a calibration procedure is to be performed (10, 20),
- it ascertains (50) a point in time that is suitable for the calibration procedure to be performed and
- it performs (60) the self-calibration procedure at the ascertained point in time,
**characterised in that**
the point in time that is suitable for the calibration procedure to be performed is ascertained (50) by the wheel sensor with reference to the fact that it has been identified that a rail-borne vehicle has completely driven past the wheel sensor by taking into consideration a temporal sequence of detecting wheels of the rail-borne vehicle.

12. Wheel sensor according to claim 11,
**characterised in that**
the wheel sensor is configured so as to perform the method according to one of claims 2 to 10.

13. Railway installation, in particular a track clear signalling installation, having at least one wheel sensor according to one of claims 11 or 12.

## Revendications

1. Procédé d'étalonnage d'un capteur de roue, dans lequel
- on détermine, par le capteur de roue, qu'un étalonnage est à effectuer (10, 20),
- on détermine par le capteur de roue un instant approprié pour effectuer l'étalonnage (50) et
- on effectue, par le capteur de roue, l'étalonnage de soi-même à l'instant déterminé (60),
**caractérisé en ce que** l'
on détermine l'instant propre à effectuer l'étalonnage par le capteur de roue à l'aide d'une fin détectée d'un franchissement du capteur de roue par un véhicule ferroviaire, en tenant compte d'une succession dans le temps de la détection de roues du véhicule ferroviaire (50).

2. Procédé suivant la revendication 1,
**caractérisé en ce que** l'
on détecte par le capteur de roue la fin du franchissement du capteur de roue par le véhicule ferroviaire, dès que, dans un laps de temps déterminé à l'avance ou pouvant être déterminé par le capteur de roue, on ne détecte pas d'autre roue par le capteur de roue (50).

3. Procédé suivant la revendication 2,
**caractérisé en ce que** l'
on détermine, par le capteur de roue, la vitesse du véhicule ferroviaire et/ou une variation de vitesse du véhicule ferroviaire et on en tient compte lors de la détection de la fin du franchissement du capteur de roue (50).

4. Procédé suivant l'une des revendications précédentes, **caractérisé en ce que** l'
on détermine, par le capteur de roue, en tenant compte d'une comparaison d'au moins une valeur de mesure à au moins une valeur de consigne, qu'un étalonnage est à effectuer (20).

5. Procédé suivant la revendication 4,
**caractérisé en ce que** l'
on forme la valeur moyenne dans le temps de la au moins une valeur de mesure (30, 40) et on compare la valeur moyenne dans le temps de la au moins une valeur de mesure à la au moins une valeur de consigne (50).

6. Procédé suivant la revendication 5,
**caractérisé en ce que** l'
on forme la valeur moyenne dans le temps de la au moins une valeur de mesure sur une durée d'un jour ou de plusieurs jours (30, 40).

7. Procédé suivant l'une des revendications 4 à 6, **caractérisé en ce que** l'
on détermine, par le capteur de roue, qu'un étalonnage doit être effectué, dès que la comparaison de la au moins une valeur de mesure à la au moins une valeur de consigne donne un écart se trouvant dans une plage de valeurs définie à l'avance (20).

8. Procédé suivant l'une des revendications précédentes, **caractérisé en ce que** l'
on détermine, par le capteur de roue, qu'un étalonnage est à effectuer, dès que, depuis le dernier étalonnage, s'est écoulé une durée définie à l'avance (10).

9. Procédé suivant l'une des revendications précédentes, **caractérisé en ce que** l'
on effectue le procédé, pour un capteur de roue ayant deux canaux de détecteur, dans chacun des deux canaux de détecteur indépendamment l'un de l'autre.

10. Procédé suivant l'une des revendications 1 à 8, **caractérisé en ce que** l'
on effectue le procédé pour un capteur de roue ayant deux canaux de détecteur avec chevauchement pour les deux canaux de détecteur.

11. Capteur de roue, en particulier pour une installation de contrôle de libération de la voie, dans lequel le capteur de roue est constitué, de manière à ce qu'il
- détermine qu'un étalonnage est à effectuer (10, 20),
- détermine un instant propre pour effectuer l'étalonnage (50) et
- effectue l'étalonnage de soi-même à l'instant déterminé (60), **caractérisé en ce que** l'
on détermine l'instant propre à effectuer l'étalonnage par le capteur de roue, à l'aide d'une fin détectée d'un franchissement du capteur de roue par un véhicule ferroviaire, en tenant compte d'une succession dans le temps de la détection de roues du véhicule ferroviaire (50).

12. Capteur de roue suivant la revendication 11,
**caractérisé en ce que**
le capteur de roue est constitué pour effecteur un procédé suivant l'une des revendications 2 à 10.

13. Installation de la technique des chemins de fer, en particulier installation de contrôle de libération de la voie, comprenant un capteur de roue suivant l'une des revendications 11 ou 12.
